# EUROPÄISCHE PATENTSCHRIFT

(11) **EP 0 455 762 B1**
(45) Veröffentlichungstag und Bekanntmachung des Hinweises auf die Patenterteilung: **29.12.1993**
(21) Anmeldenummer: 90915297.7
(22) Anmeldetag: 26.10.1990
(51) Int. Cl.: F01L 1/34

(54) **ELEKTROHYDRAULISCHE VENTILSTEUERVORRICHTUNG FÜR BRENNKRAFTMASCHINEN**
ELECTRO-HYDRAULIC CONTROL DEVICE FOR AN INTERNAL-COMBUSTION ENGINE VALVE
DISPOSITIF DE COMMANDE ELECTRO-HYDRAULIQUE DE SOUPAPES POUR MOTEURS A COMBUSTION INTERNE

(30) Priorität: 25.11.1989 DE 3939066
(43) Veröffentlichungstag der Anmeldung: 13.11.1991
(73) Patentinhaber: ROBERT BOSCH GMBH, 70442 Stuttgart (DE)
(72) Erfinder: STUTZENBERGER, Heinz, D-7143 Vaihingen (DE)
(86) Internationale Anmeldenummer: DE9000818
(87) Internationale Veröffentlichungsnummer: WO9108383

(56) Entgegenhaltungen:
- DE-A- 2 926 327
- US-A- 4 466 390
- US-A- 4 674 451

## Beschreibung

### Stand der Technik

Die Erfindung geht von einer elektrohydraulischen Ventilsteuervorrichtung für Brennkraftmaschinen nach der Gattung des Patentanspruchs 1 aus. Bei einer solchen durch die US-A-4 674 451 bekannten Ventilsteuervorrichtung ist zur Steuerung der Entlastung des Druckraumes ein hydraulisch aufsteuerbares Ventil vorgesehen, das als Schieberventil ausgestaltet ist, dessen Ventilschließglied durch eine Feder in Schließstellung gehalten wird und auf der der Feder gegenuberliegenden Seite vom hydraulischen Druck im Druckraum beaufschlagt ist. Der auf der Federseite liegende Raum ist durch das Schließglied eines Magnetventils verschließbar derart, daß bei geschlossenem Magnetventil das Schließglied des hydraulisch aufsteuerbaren Ventils in Schließstellung bleibt und bei geöffnetem Magnetventil und Druckbeaufschlagung von der Seite des Druckraumes her in Offenstellung bewegt wird. Bei dieser bekannten Ventilsteuervorrichtung ist jedem einzelnen zu steuernden Motorventil ein Magnetventil zugeordnet, so daß bei einer Mehrzylinder-Brennkraftmaschine entsprechend der Zylinderzahl Magnetventile vorhanden sein müssen. Hierdurch sind nicht nur die Kosten der gesamten Steuereinrichtung hoch, sondern es ist auch die Störanfälligkeit der Anlage groß. So müssen beispielsweise zwischen den einzelnen Magnetventilen und dem elektronischen Steuergerät einzelne Anschlußkabel vorhanden sein, und es müssen die einzelnen Ausgänge für diese Kabel bzw. Magnetventile eine entsprechend aufwendige Schalt- und Programmeinrichtung im elektronischen Steuergerät aufweisen.

Bei einem ungesteuerten Motorventil entspricht der Öffnungshubverlauf des Ventils dem Verlauf der Nockenbahn des Antriebsnockens. Hierbei ist der Öffnungszeitquerschnitt so gestaltet, daß er den Maximalforderungen, nämlich der Vollast bei Höchstdrehzahl, genügt. Bei niederen Drehzahlen kann bekanntlich das Drehmoment und die Leistung der Brennkraftmaschine verbessert werden, wenn der Schließzeitpunkt des Motoreinlaßventils früher gelegt wird. Aufgrund der niederen Drehzahlen und geringerer Last ist natürlich auch der erforderliche Öffnungszeitquerschnitt geringer. Für die Verkürzung des Öffnungszeitquerschnitts wird bekanntlich der Ablaufkanal während des Aufsteuervorgangs des Motorventils durch das Magnetventil geöffnet, was insofern problematisch ist, als im Druckraum zu diesem Zeitpunkt ein hoher Aufsteuerdruck herrscht, der auch das Magnetventil beaufschlagt. Um diesen Druck überwinden zu können, muß das Magnetventil entweder eine Vorsteuerung aufweisen oder einen starken Öffnungsmagnet, wobei eine Vorsteuerung zeitintensiv ist, während ein starker Magnet gewichts-, volumen- und kostenintensiv ist.

### Vorteile der Erfindung

Die erfindungsgemäße elektrohydraulische Ventilsteuervorrichtung mit den kennzeichnenden Merkmalen des Hauptanspruchs hat demgegenüber den Vorteil, daß in einfacher Weise der Hochdruckraum für den Zeitabschnitt, in dem ohnehin keine Steuerung stattfinden soll, durch das Absperrventil vom Magnetventil getrennt ist. Besonders im speziellen Betriebsbereich für niedrige Last und Drehzahl kann somit das Magnetventil aufsteuern, solange das Absperrventil geschlossen ist, so daß, sobald das Absperrventil dann öffnet, das Hydrauliköl ohne Belastung der Steueranlage des Magnetventils über das Magnetventil zum Ölbehälter drucklos abströmen kann. Sobald dann die Nockenbahn des Antriebsnockens abgelaufen ist und damit der Nockenkolben vom Druckhub zum Saughub übergeht, baut sich der Druck im Druckraum wieder soweit ab, daß das Absperrventil automatisch schließt. Im Druckraum verbleibende Hohlräume werden mit Steueröl aufgefüllt, das über den Zulaufkanal einströmt.

Vorteilhafterweise kann aufgrund der funktionsbedingten Gegebenheiten das Magnetventil bei niederen Drehzahlen und Lasten stets geöffnet bleiben - der Zeitquerschnit wird nur durch den ersten Abschnitt der Antriebsnockenbahn bestimmt, nämlich solange, bis der über den Druckraum mittelbar angetriebene Ventilkolben den Steuerkanal aufsteuert und damit das Absperrventil öffnet, wonach der Druck im Druckraum abgebaut und das Motorventil wieder geschlossen wird. Bei Zwischendrehzahlen kann dann das Magnetventil bedarfssynchron getaktet werden und bei hohen Drehzahlen und Lasten bleibt das Magnetventil stets geschlossen.

Natürlich ist für die Steuerung des Absperrventils eine Abstimmung zwischen den Drücken und Schließkräften von Druckraum und Absperrventil erforderlich, wobei der Druck im Druckraum durch die Schließkraft des Motorventils und damit dessen Öffnungskraft bestimmt wird.

Nach einer vorteilhaften Ausgestaltung der Erfindung ist im Ablaufkanal zwischen Absperrventil und Magnetventil ein in Richtung Magnetventil öffnendes Rückschlagventil angeordnet, wobei nach einer weiteren Ausgestaltung in den Ablaufkanal zwischen Rückschlagventil und Magnetventil weitere Ablaufkanäle anderer Ventilsteuereinheiten der gleichen Brennkraftmaschine münden. Die Erfindung bietet vor allem bei mehrzylindrigen Brennkraftmaschinen die Möglichkeit, mit nur einem Magnetventil eine Reihe von Motorventilen zu steuern und dies, obwohl es zwischen den Aufsteuerzeiten der einzelnen Motorventile Überschneidungen gibt. Da das Absperrventil immer erst dann aufgesteuert werden kann, wenn das Motorventil bereits einen Mindesthub geöffnet hat, d. h. der Antriebsnocken um einen Mindestdrehwinkel verdreht ist, wird erreicht, daß die überschneidenden Abschnitte funktionell eliminiert werden, d. h., daß Steuerung erst dann wirksam wird, wenn der Drehwinkelbereich der Nockenwelle nicht mehr wirksam ist, in dem eine Überschneidung stattfindet. In jedem Fall wird durch das Rückschlagventil erreicht, daß sich in den weiteren Ablaufkanälen einstellende Drücke, beispielsweise durch Öffnungsdrücke in Druckräumen eines der anderen Motorventile, nicht in den Druckraum des betrachteten Motorventils ausdehnen.

Nach einer weiteren vorteilhaften Ausgestaltung der Erfindung ist zwischen Steuerkanal und Ablaufkanal stromauf des Absperrventils eine Entlastungsleitung vorhanden, in der ein zum Ablaufkanal hin öffnendes Rückschlagventil angeordnet ist. Immer dann, wenn im Druckraum der Druck wieder abgebaut ist und der Steuerkanal bereits wieder durch den Nockenkolben gesperrt wurde, kann das Absperrventil für seinen Schließvorgang Hydrauliköl über diese Entlastungsleitung zum Druckraum hin zurückdrängen. Während des Aufsteuervorgangs hingegen wird dieses Rückschlagventil durch den hohen Druck im Druckraum gesperrt gehalten.

Nach einer weiteren vorteilhaften Ausgestaltung der Erfindung ist die Nockenbahn des Antriebsnockens pro Drehwinkel Nockenwelle gesehen langsam ansteigend und steil abfallend ausgebildet. Nach einem langen, langsamen Anlauf mit einem Zwischenbereich näherungsweise konstanter Hubgeschwindigkeit folgt nach kurzem Verharren in maximaler Öffnungsstellung des Motorventils ein steiler Ablauf durch den insbesondere nach Steuerbeginn ein schnellstmögliches Schließen des Motorventils erzielt wird.

Nach einer weiteren vorteilhaften Ausgestaltung der Erfindung ist das Absperrventil als Schieberventil ausgebildet, dessen gegen eine Schließfeder verschiebbarer Schieber stirnseitig von Hydrauliköl unter Druckraumdruck beaufschlagbar ist.

Weitere Vorteile und vorteilhafte Ausgestaltungen der Erfindung sind der nachfolgenden Beschreibung, der Zeichnung und den Ansprüchen entnehmbar.

### Zeichnung

Ein Ausführungsbeispiel des Gegenstandes der Erfindung ist in der Zeichnung dargestellt und im folgenden näher beschrieben. Es zeigen Fig. 1 einen Längsschnitt durch eine stark vereinfacht dargestellte Ventilsteuervorrichtung mit dazugehörigem Hydraulikschaltplan und Fig. 2 ein Funktionsdiagramm von vier gleichen Ventilsteuervorrichtungen für eine Vier-Zylinder-Brennkraftmaschine.

### Beschreibung des Ausführungsbeispiels

Bei dem in Fig. 1 im Schnitt dargestellten Teil eines Zylinderkopfes 1 ist in einer Bohrung 2 ein Nockenkolben 3 radial dichtend und axial verschiebbar angeordnet, der durch eine Stößelfeder 4 an die Außenlaufbahn 5 eines Antriebsnockens 6 gepreßt wird, der auf einer mit halber Motordrehzahl synchron zur Kurbelwelle angetriebenen Nockenwelle 7 angeordnet ist. Die Nockenwelle 7 wird in Drehrichtung des Pfeiles I angetrieben und weist einen ersten allmählich ansteigenden Druckhubabschnitt II auf, an den sich ein steiler Saughubabschnitt III anschließt, wobei zwischen diesen beiden Arbeitsabschnitten II und III der Grundkreisabschnitt IV der Nockenbahn 5 wirksam ist, für den der Nockenkolben in seiner Ausgangslage bleibt.

Der Nockenkolben 3 verdrängt Hydrauliköl während des durch den Antriebsnocken 6 bewirkten Druckhubs (Druckhubabschnitt II von Laufbahn 5), wobei er entgegen der Kraft der Stößelfeder 4 angetrieben Hydrauliköl in einen Druckraum 8 fördert.

Der Druckraum 8 ist andererseits durch einen Ventilkolben 9 begrenzt, der mit einem Ventilschaft 11 eines Ventiltellers 12 eines Motoreinlaßventils verbunden ist. Der Ventilkolben 9 ist in einer Bohrung 13 des Zylinderkopfes 1 axial beweglich radial dichtend gelagert und wird durch eine Schließfeder 14 belastet, die den Ventilteller 12 auf den Ventilsitz 15 preßt und die Schließkraft dieses Motoreinlaßventils bestimmt. In Verbindung mit der den Druckraum zugewandten Stirnseite des Ventilkolbens 9 wird damit auch der Arbeitsdruck bestimmt, der beim Betätigen des Nockenkolbens 3 durch den Antriebsnocken 6 im Druckraum 8 entsteht, bevor der Ventilkolben 9 durch diesen Arbeitsdruck verschoben das Motorventil öffnet und den Saugkanal 16 mit dem Brennraum der Brennkraftmaschine verbindet.

Vom Druckraum 8, der mit dem Nockenkolben 3 der Stößelfeder 4 und dem Ventilkolben 9 einen hydraulischen Ventilstößel bildet, zweigt ein Abflußkanal 17 ab, in dem in Strömungsrichtung nacheinander ein Absperrventil 18, ein Rückschlagventil 19 und ein Magnetventil 21 angeordnet sind, bevor der Ablaufkanal 17 in einen Hydraulikölbehälter 22 mündet. Das Magnetventil 21 ist als 2/2-Wegeventil ausgebildet, das stromlos geschlossen ist. Das Rückschlagventil 19 öffnet in Strömungsrichtung zum Ölbehälter 22 hin. Das Absperrventil 18 ist als Schieberventil ausgebildet, mit einem Steuerschieber 23, welcher durch eine Steuerfeder 24 in die dargestellte Schließrichtung belastet ist. Betätigt wird der Steuerschieber 23 durch einen hydraulischen Druck, der den Steuerschieber 23 auf der der Steuerfeder 24 abgewandten Stirnseite beaufschlagt und der über einen Steuerkanal 25 zugeführt wird, dessen Eingang 26 durch den Ventilkolben 9 gesteuert wird. Sobald der Ventilkolben 9 einen bestimmten Weg entgegen der Kraft der Schließfeder 14 zurückgelegt hat, steuert er mit seiner oberen Stirnkante den Eingang 26 des Steuerkanals 25 auf, so daß sich der Druck vom Druckraum 8 über den Steuerkanal 25 zur Stirnseite des Steuerschiebers 23 überträgt und diesen entgegen der Kraft der Steuerfeder 24 verschiebt, wonach der Abflußkanal 17 aufgesteuert ist. Zwischen dem Steuerkanal 25 und dem Abflußkanal 17 ist ein Entlastungskanal 27 vorhanden, in dem ein in Richtung Ablaufkanal 17 öffnendes Rückschlagventil 28 angeordnet ist.

In den Druckraum 8 mündet ein Zulaufkanal 29, in dem ein in Richtung Druckraum öffnendes Rückschlagventil 31 angeordnet ist. Der Zulaufkanal 29 wird durch eine Förderpumpe 32 von dem Behälter 22 her mit Hydrauliköl versorgt, wobei der Förderdruck der Förderpumpe 32 über ein Druckhalteventil 33 weitgehend konstant gehalten wird.

Um mit dem einen Magnetventil 21 mehrere oben beschriebene Ventilsteuereinheiten steuern zu können, münden in den Abflußkanal 17 zwischen dem Rückschlagventil 19 und dem Magnetventil 21 Abflußkanäle 34 mit Rückschlagventilen 35 von weiteren, aber zum gleichen Motor gehörenden Ventilsteuereinheiten. Bei diesem Ausführungsbeispiel handelt es sich um eine Vier-Zylinder-Brennkraftmaschine, wobei immer die Motorventilsteuereinheiten vom Magnetventil 21 hydraulisch über das jeweilige Absperrventil 18 abgekoppelt sind, bei denen der Antriebsnocken 6 gerade nicht wirksam ist.

Die beschriebene elektrohydraulische Ventilsteuervorrichtung arbeitet wie folgt: Über die mit halber Motordrehzahl synchron zur Kurbelwelle angetriebene Nockenwelle 7 wird der Antriebsnocken 6 in Drehrichtung I angetrieben und betätigt dabei über seine Nockenbahn II bis IV den Nockenkolben 3 entgegen der Kraft der Stößelfeder 4, wobei in der Bohrung 2 vorhandenes Hydrauliköl während des Druckhubabschnittes II der Laufbahn 5 in den Druckraum 8 gefördert wird, um danach während des Saughubabschnittes III der Laufbahn 5 als Saughub des Nockenkolbens 3 wieder Öl aus dem Druckraum 8 aufzunehmen. Während des Bahnabschnittes IV, der dem Grundkreis des Antriebsnockens entspricht, verharrt der Nockenkolben 3 in der dargestellten Stellung, wobei die Stößelfeder 4 für einen Formschluß zwischen Nockenkolben 3 und Antriebsnockenlaufbahn sorgt. Die Stößelfeder 4 wirkt sich jedoch nicht auf den Druck im Druckraum 8 aus.

Aufgrund der Förderung des Nockenkolbens 3 wird der Ventilkolben 9 einschließlich Ventilschaft 11 und Ventilteller 12 entgegen der Kraft der Schließfeder 14 nach unten verschoben, wodurch der Ventilteller 12 vom Ventilsitz 15 abhebt und der Saugkanal 16 entsprechend aufgesteuert wird. Die danach in den Motorzylinder einströmende Luftmenge hängt einerseits von diesem Aufsteuerhub und andererseits von der Aufsteuerdauer ab, wodurch sich der sogenannte Öffnungszeitquerschnitt ergibt. Solange aus dem Druckraum 8 kein Hydrauliköl abströmen kann, ist dieser Öffnungszeitquerschnitt umgekehrt proportional zur Drehzahl, d. h., bei hohen Drehzahlen ist der Öffnungszeitquerschnitt klein und umgekehrt bei niederen Drehzahlen groß. Hinzu kommen Einflüsse durch Massenträgheit, Reibung und Drosseleffekte, die hier jedoch nicht im einzelnen behandelt werden sollen. Während dieser Förderphase des Nockenkolbens 3 ist das Rückschlagventil 31 und damit der Zulaufkanal 29 gesperrt. Auch der Ablaufkanal 17 ist zunächst durch das Absperrventil 18 gesperrt. Sobald der Ventilkolben 9 um einen Mindesthub verschoben ist, steuert er den Eingang 26 des Steuerkanals 25 auf, wonach sich der Öldruck zur Stirnseite des Steuerschiebers 23 fortpflanzt und diesen entgegen der Kraft der Steuerfeder 24 verschiebt, wodurch der Ablaufkanal 17 aufgesteuert wird. Solange das Magnetventil 21 gesperrt ist, wirkt sich dieses Aufsteuern des Absperrventils 18 nicht wesentlich auf den Druck im Druckraum 8 aus, so daß der Ventilkolben 9 und damit der Ventilteller 12 weiter nach unten bewegt werden, solange der Druckhubabschnitt II des Antriebsnockens 6 wirksam ist. Dieser Druckhubabschnitt II ist so ausgebildet, daß die Hubbewegung weitgehend linear, also gleichmäßig, erfolgt mit einem weichen Übergang zum Hubende hin.

Wenn der Saughubabschnitt III des Antriebsnockens 6 wirksam wird, der verhältnismäßig steil ausgebildet ist, gelangt der Nockenkolben 3 bei nur etwa 60 bis 80° Drehwinkel der Nockenwelle (°NW) wieder in die dargestellte Ausgangslage - angetrieben durch die Stößelfeder 4 - so daß entsprechend schnell auch der Ventilkolben 9 und der Ventilteller 12 durch die Schließfeder 14 nach oben geschoben werden, wonach das Motorventil schließt. Hierbei wird der Eingang 26 des Steuerkanals 25 durch den Ventilkolben 9 gesperrt, wobei jedoch bereits vorher aufgrund des Druckabbaus im Druckraum 8 der Steuerschieber 23 durch die Steuerfeder 24 angetrieben in Richtung seiner Sperrlage verschoben wird. In jedem Fall wird durch die Entlastungsleitung 27 ermöglicht, daß restliche vom Steuerschieber 23 verdrängte Ölmengen über das Rückschlagventil 28 zurück in den Ablaufkanal 17 strömen und die Sperrstellung des Absperrventils 18 gewährleisten.

Sofern sich im Druckraum 8 aufgrund abgeströmter Ölmengen ein Unterdruck einstellt, wird über den Zulaufkanal 29 von der Förderpumpe 32 her dieses ausgeglichen, wobei das Hydrauliköl über das Rückschlagventil 31 einströmt und im Druckraum 8 für die dargestellte Ausgangslage, in der der Grundkreisabschnitt IV des Antriebsnockens 6 wirksam ist, einen konstanten Fülldruck entsprechend dem Förderdruck des Druckhalteventils 33 einstellt.

Wenn jedoch das Magnetventil 21 bei dem Arbeitshub des Antriebsnockens 6 geöffnet ist, strömt, nachdem das Absperrventil 18 nach dem bestimmten Vorhub des Ventilkolbens 9 geöffnet ist, Hydrauliköl aus dem Druckraum 8 über diesen Abflußkanal 17, das Rückschlagventil 19 und das Magnetventil 21 in den Ölbehälter 22. Ab diesem Zeitpunkt also wird der Aufsteuerhub des Ventilkolbens 9 gestoppt, da im Druckraum 8 kein ausreichender Druck mehr vorhanden ist, und die weitere vom Nockenkolben 3 geförderte Ölmenge strömt direkt zum Behälter 22. Während dieses Fördervorgangs wird durch diesen Förderdruck der Steuerschieber 23 in der Aufsteuerlage gehalten, um dann wie oben beschrieben beim Einsetzen des Saughubs des Nockenkolbens 3 wieder in die dargestellte Ausgangslage zu gelangen.

Anhand dem in Fig. 2 dargestellten Diagramm wird im folgenden die Funktion der erfindungsgemäßen Motorventilsteuerung bei einer Vier-Zylinder-Brennkraftmaschine beschrieben, wobei die Abflußkanäle 34 zu den weiteren drei Motorventilsteuereinheiten führen und wobei alle vier Motorventilsteuereinheiten dieses Motors über nur ein Magnetventil 21 gesteuert werden. In Fig. 2 ist über dem Drehwinkel in °NW (Abzisse) der Hub h (Ordinate) des Ventilkolbens 9 bzw. Ventiltellers 12 aufgetragen. Die vier Motorzylinder sind in der Reihenfolge wie sie nebeneinander angeordnet sind mit a, b, c und d bezeichnet. Die Zündfolge bei dieser Vier-Zylinder-Brennkraftmaschine ist c, d, b, a. Wie den in den vier übereinander angeordneten Diagrammen dargestellten Kurven entnehmbar ist, weisen diese entsprechend der Laufbahn 5 des Antriebnockens 6 einen langsamen Anlauf mit näherungsweiser konstanter Hubveränderung auf und einen steilen Abfall jeweils etwa bei 180° NW Aufsteuerhub und 60° bis 80° NW Schließhub.

Wie dem Diagramm für den Zylinder c in Fig. 2 entnehmbar ist, wird, wenn bei 100° NW und einem entsprechenden Hub des Ventilkolbens 9 das Absperrventil 18 und damit der Abflußkanal 17 aufgesteuert werden, der Schließzeitpunkt des Motorventils, d. h. das Aufliegen des Ventiltellers 12 auf seinem Sitz 15, wie durch die gestrichtelte Linie dargestellt, bei 180° NW erreicht. Das heißt also, wenn das Magnetventil 21 offen ist, wird bei etwa 100° NW der Aufsteuerhub des Motorventils beendet, so daß dieses bei etwa 180° NW geschlossen hat. Bis zu 100° NW kann also keinerlei Schließsteuerung stattfinden, da das Absperrventil 18 bis dann grundsätzlich geschlossen ist. Dem Zylinder a der Brennkraftmaschine entsprechenden Diagramm ist wiederum entnehmmbar, daß bei 60° bis 80° NW der Schließvorgang des Motorventils beendet ist, selbst wenn der Saughub des Nockenkolbens 3 bei 0° NW begonnen hat. Das heißt wiederum, daß bei sich überschneidenden Öffnungszeiten der einzelnen Motorventile, wie es der Fall für den Motorzylinder a und c ist, eine Aufsteuerung des Abflußkanals der Ventilsteuereinheit zu Zylinder a keinen Steuerungseinfluß auf die Ventilsteuereinheit des Zylinders c haben kann, da bei c der Abflußkanal 17 noch grundsätzlich durch das Absperrventil 18 gesperrt ist und erst bei etwa 100° NW geöffnet wird. Hierdurch können mit nur einem Magnetventil 21 alle Ventilsteuereinheiten des 4-Zylinder-Motors gesteuert werden, da es bzgl. der Steuerzeit eines dieser Steuereinheiten keine Überschneidung mit jener eines der anderen Steuereinheiten geben kann.

Die durch das elektronische Steuergerät bewirkte Betätigung des Magnetventils 21 kann somit derart sein, daß bei hoher Drehzahl und Last dieses Magnetventil stets geschlossen bleibt, um somit einen optimalen Öffnungszeitquerschnitt am Motorventil zu erzielen, und daß bei niedrigen Drehzahlen und Lasten das Magnetventil immer offen bleibt, um so den Öffnungszeitquerschnitt so klein wie möglich zu halten, wobei dieser dann durch die Sperrzeit des Absperrventils bestimmt wird. In dem Zwischendrehzahl- bzw. auch Lastbereich, also in dem Drehzahlbereich zwischen dem Aufsteuerzeitpunkt des Absperrventils 18 und der Steuersituation, in der das Magnetventil 21 stets gesperrt ist, erfolgt die Steuerung durch Takten des Magnetventils, was beispielsweise kurbelwinkelsynchron erfolgen kann. Auf diese Weise wird der Bereich zwischen 100° NW und 270° NW, also dem endgültigen Ventilschließpunkt, über das Magnetventil 21 und zwar für jeden der vier Zylinder unabhängig gesteuert.

## Patentansprüche

1. Elektrohydraulische Ventilsteuervorrichtung für Brennkraftmaschinen
- mit einem durch den Antriebsnocken einer Motornockenwelle über einen Ventilstößel axial angetriebenen Motorventil
- mit einem die wirksame Lange des Ventilstößels bestimmenden, mit Hydrauliköl gefüllten Druckraum änderbaren Volumens, der einerseits durch einen vom Antriebsnocken betätigten Nockenkolben und andererseits durch einen auf den Ventilschaft wirkenden Ventilkolben begrenzt ist
- mit einem vom Druckraum abzweigenden Ablaufkanal des Hydrauliköls
- mit einem in den Druckraum mündenden, ein zum Druckraum hin öffnendes Rückschlagventil enthaltenden, Zulaufkanal für das Hydrauliköl und
- mit einem über ein Motorkenngrößen verarbeitendes elektronisches Steuergerät angesteuerten Magnetventil zur Steuerung des Ablaufkanals und damit des Druckraumvolumens, wobei der Ablaufkanal (17) über ein Absperrventil (18) gesperrt ist, welches hydraulisch aufsteuerbar ist,
dadurch gekennzeichnet
- daß der Ventilkolben (9) nach Zurücklegung eines einem bestimmten Drehwinkel (°NW) der Nockenwelle (7) entsprechenden Hubes einen Steuerkanal (25) aufsteuert und
- daß der Steuerkanal (25) zum Absperrventil (18) führt zur Übertragung des Druckraumdruckes als Steuerdruck am Absperrventil,
so daß nach Aufsteuerung des Steuerkanals (25) durch den Ventilkolben (9) das Absperrventil (18) durch den Arbeitsdruck im Druckraum (8) geöffnet wird.

2. Ventilsteuervorrichtung nach Anspruch 1, **dadurch gekennzeichnet**, daß im Ablaufkanal (17) zwischen Absperrventil (18) und Magnetventil (21) ein in Richtung Magnetventil (21) öffnendes Rückschlagventil (19) angeordnet ist.

3. Ventilsteuervorrichtung nach Anspruch 2, **dadurch gekennzeichnet**, daß in den Ablaufkanal (17) zwischen Rückschlagventil (19) und Magnetventil ((21) weitere Ablaufkanäle (34) anderer Ventilsteuereinheiten der gleichen Brennkraftmaschine münden.

4. Ventilsteuervorrichtung nach einem der vorhergehenden Ansprüche, **dadurch gekennzeichnet**, daß zwischen dem Steuerkanal (25) und dem Ablaufkanal (17) stromauf des Absperrventils (18) eine Entlastungsleitung (27) vorhanden ist, in der ein zum Ablaufkanal (17) hin öffnendes Rückschlagventil (28) angeordnet ist.

5. Ventilsteuervorrichtung nach einem der vorhergehenden Ansprüche, **dadurch gekennzeichnet**, daß der Antriebsnocken (6) eine Laufbahn (5) (II bis IV) aufweist, die für den Förderhub des anzutreibenden Nockenkolbens (3) langsam ansteigt (Druckhubabschnitt II) und für den Saughub steil abfällt (Saughubabschnitt III).

6. Ventilsteuervorrichtung nach einem der vorhergehenden Ansprüche, **dadurch gekennzeichnet**, daß das Absperrventil (18) als Schieberventil ausgebildet ist, dessen gegen eine Rückstellfeder (24) aus der Sperrlage heraus verschiebbarer Schieber (23) auf der der Rückstellfeder (24) abgewandten Stirnseite vom durch den Steuerkanal (25) zugeführten Hydrauliköl beaufschlagbar ist.

## Claims

1. Electrohydraulic valve control appliance for internal combustion engines
- having an engine valve driven axially by the drive cam of an engine camshaft via a valve tappet
- having a variable volume pressure space filled with hydraulic fluid and determining the effective length of the valve tappet, which pressure space is bounded at one end by a camshaft piston actuated by the drive cam and at the other by a valve piston acting on the valve stem,
- having a hydraulic fluid drain passage branching off from the pressure space
- having a supply passage for the hydraulic fluid opening into the pressure space and containing a non-return valve opening towards the pressure space and
- having a magnetic valve which is activated by means of an electronic control unit, which processes engine parameters and which is used for controlling the drain passage and therefore the pressure space -volume, the drain passage (17) being shut off by means of a shut-off valve (18), which can be opened hydraulically,
characterized
- in that the valve piston (9) activates a control passage (25) after traversing a stroke corresponding to a certain rotational angle (°NW) of the camshaft (7) and
- in that the control passage (25) leads to the shut-off valve (18) for the transmission of the pressure space pressure which forms the control pressure at the shut-off valve,
so that the shut-off valve (18) is opened by the working pressure in the pressure space (8) after the opening of the control passage (25) by the valve piston (9).

2. Valve control appliance according to Claim 1, characterized in that a non-return valve (19) opening in the direction of the magnetic valve (21) is arranged in the drain passage (17) between the shut-off valve (18) and the magnetic valve (21).

3. Valve control appliance according to Claim 2, characterized in that further drain passages (34) of other valve control units of the same internal combustion engine open into the drain passage (17) between the non-return valve (19) and the magnetic valve (21).

4. Valve control appliance according to one of the preceding claims, characterized in that there is a relief conduit (27), in which is arranged a non-return valve (28) opening towards the drain passage (17), between the control passage (25) and the drain passage (17) upstream of the shut-off valve (18).

5. Valve control appliance according to one of the preceding claims, characterized in that the drive cam (6) has a track (5) (II to IV) which rises slowly (compression stroke section II) for the delivery stroke of the cam piston to be driven (3) and falls steeply (suction stroke section III) for the suction stroke.

6. Valve control appliance according to one of the preceding claims, characterized in that the shut-off valve (18) is configured as a spool valve whose spool (23), which can be displaced from the shut-off position against a return spring (24), can be acted on, by hydraulic fluid supplied through the control passage (25), on its end facing away from the return spring (24).

## Revendications

1. Dispositif de commande électro-hydraulique des soupapes de moteurs à combustion interne, comprenant :
- une soupape de moteur entraînée axialement par la came d'entraînement à l'aide d'un arbre à cames du moteur par l'intermédiaire d'un poussoir de soupape,
- une chambre de pression de volume variable, remplie du liquide hydraulique, définissant la longueur efficace du poussoir de soupape, ce volume étant limité d'une part par un piston de came actionné par la came d'entraînement et d'autre part par un piston de soupape agissant sur la tige de soupape,
- un canal de sortie du liquide hydraulique dérivant de la chambre de pression,
- un canal d'alimentation en liquide hydraulique, débouchant dans la chambre de pression et comportant une soupape d'arrêt s'ouvrant en direction de la chambre de pression, et
- une électrovanne commandée par un dispositif de commande électronique traitant un paramètre du moteur pour commander le canal de sortie et ainsi le volume de la chambre de pression, le canal de sortie (17) étant fermé par une soupape d'arrêt (18) dont l'ouverture est commandée hydrauliquement,
dispositif caractérisé en ce que :
- le piston de soupape (9) commande l'ouverture d'un canal de commande après avoir parcouru une course correspondant à un angle de rotation déterminé (°AR) de l'arbre à cames (7), et
- le canal de commande (25) conduit à la soupape d'arrêt (18) pour transmettre la pression de la chambre de pression comme pression de commande sur la soupape d'arrêt, de sorte qu'après la commande de l'ouverture du canal de commande (25) par le piston de soupape (9), la soupape d'arrêt (18) soit ouverte par la pression de travail régnant dans la chambre de pression (8).

2. Dispositif de commande de soupapes selon la revendication 1, caractérisé en ce que le canal de sortie (17) comporte entre la soupape d'arrêt (18) et l'électrovanne (21), une soupape anti-retour (19) qui s'ouvre en direction de l'électrovanne (21).

3. Dispositif de commande de soupapes selon la revendication 2, caractérisé en ce que le canal de sortie (17) comprend, entre la soupape anti-retour (19) et l'électrovanne (21), d'autres canaux de sortie (34), d'autres unités de commande à soupape du même moteur à combustion interne.

4. Dispositif de commande de soupapes selon l'une quelconque des revendications précédentes, caractérisé en ce qu'entre le canal de commande (25) et le canal de sortie (17), en amont de la soupape d'arrêt (18), il y a une conduite de décharge (27) comportant une soupape anti-retour (28) s'ouvrant en direction du canal d'évacuation (17).

5. Dispositif de commande de soupapes selon l'une des revendications précédentes, caractérisé en ce que la came d'entraînement (6) possède un chemin (5) (II-IV) qui augmente lentement pour la course de transfert exercée par le piston de came (3) à entraîner (segment de course de pression II) et chute brusquement pour la course d'aspiration (segment de course d'aspiration III).

6. Dispositif de commande de soupapes selon l'une des revendications précédentes, caractérisé en ce que la soupape d'arrêt (18) est en forme de tiroir dont le tiroir (25) peut être déplacé hors de sa position de fermeture contre un ressort de rappel (24) par action du liquide hydraulique fourni par le canal de commande (25) à la face frontale opposée au ressort de rappel (24) du tiroir.
